# EUROPÄISCHE PATENTSCHRIFT

(11) **EP 2 455 671 B1**
(45) Veröffentlichungstag und Bekanntmachung des Hinweises auf die Patenterteilung: **08.01.2020**
(21) Anmeldenummer: 11187851.8
(22) Anmeldetag: 04.11.2011
(51) Int. Cl.: F24C 7/08, G05G 1/08

(54) **KOCHFELD UMFASSEND BEDIENVORRICHTUNG MIT EINER MULDENFÖRMIGEN AUFNAHME**
COOKTOP COMPRISING CONTROL DEVICE WITH A TROUGH-SHAPED RECEPTACLE
PLAQUE DE CUISSON COMPORTANT UN DISPOSITIF DE COMMANDE AVEC UN RÉCEPTACLE EN FORME DE CUVETTE

(30) Priorität: 19.11.2010 DE 102010044146
(43) Veröffentlichungstag der Anmeldung: 23.05.2012
(73) Patentinhaber: BSH Hausgeräte GmbH, 81739 München (DE)
(72) Erfinder: Glas, Malika, 80339 München (DE); Knöller, Thomas, 86356 Neusäß (DE); Schmidt, Tobias, 80636 München (DE)

(56) Entgegenhaltungen:
- EP-A2- 2 251 884
- WO-A1-2004/019150
- WO-A2-2010/084061
- DE-A1-102009 001 740
- DE-U1-202004 017 133

## Beschreibung

Die Erfindung betrifft ein Kochfeld mit einer Bedienvorrichtung nach dem Oberbegriff des Patentanspruchs 1.

Bedienvorrichtungen für Hausgeräte, wie beispielsweise Kochfelder oder Backöfen, sind in vielfältiger Ausgestaltung bekannt. Dabei sind auch Bedienvorrichtungen bekannt, die ein separates Bedienelement umfassen, welches reversibel lösbar auf eine Kochplatte eines Kochfelds aufsetzbar und wieder abnehmbar ist. Derartige Bedienelemente können beispielsweise zylinderförmig ausgestaltet sein und werden beispielsweise über Magnetkraft gehalten und mit einer ebenen Unterseite auf eine Aufstellfläche der Kochplatte angebracht. Diesbezüglich können dann Ausgestaltungen vorgesehen sein, die lediglich auf der Kochfeldplatte gedreht werden können, oder jedoch auch zusätzlich zu einer Drehbewegung gekippt werden können, um Betriebsbedingungseinstellungen eines Hausgeräts vorzunehmen. Bei den bekannten Bedienvorrichtungen kann es jedoch vorkommen, dass der Nutzer das Bedienelement nicht an der dafür vorgesehenen exakten Position anbringt, wodurch sich dann Fehlbedienungen einstellen.

Aus der EP 2 251 884 A2 ist eine Bedienvorrichtung für ein Hausgerät bekannt, dessen Bedienknebel in einer Aufnahmeeinrichtung mit einer zumindest bereichsweise gewölbten Mulde positionierbar ist. Zum Einstellen von Betriebsbedingungen ist der Bedienknebel relativ zur Aufnahmeeinrichtung bewegbar.

Die 10 2009 001 740 A1 offenbart eine Hausgerätevorrichtung mit zumindest einer Akustikeinheit. Diese gibt in Abhängigkeit von wenigstens einem Bedienvorgang und/oder Betriebszustand zumindest ein akustisches Signal aus. Das magnetisch gehalterte Bedienmittel ist vertieft in einem Bedienmittelaufnahmebereich angeordnet, der von einer optischen Anzeigeeinheit umgeben ist, die beleuchtbare Symbole aufweist.
Aus der DE 20 2004 017 133 U1 ist ein magnetisch gelagertes Bedienelement bei einem Kochfeld bekannt. Durch Schiebe- und Drehbewegungen des Bedienelements sind verschiedene Betriebsbedingungen des Kochfeldes einstellbar.

Aus der WO 2004/019150 A1 ist eine Bedieneinheit für ein elektrisches Haushaltsgerät zum Einstellen von Betriebsfunktionen und -parameteren mit wenigstens einem auf einer Platte magnetisch gehalterten Bedienknebel benannt.

Die WO 2010/084061 A2 offenbart eine Bedienvorrichtung für ein Haushaltsgerät bekannt, bei der ein magnetisch gehalteter Bedienknebel in einer Vertiefung einer Bedienblende drehbar gelagert ist.

Es ist Aufgabe der vorliegenden Erfindung, eine Bedienvorrichtung für ein Kochfeld zum Zubereiten von Lebensmitteln, zu schaffen, mit welcher die Positionierung des Bedienelements exakter und die Betriebsbedingungseinstellungen genauer und variabler und vielfältiger erfolgen kann.

Diese Aufgabe wird durch ein Kochfeld mit einer Bedienvorrichtung, welche die Merkmale nach Anspruch 1 aufweist, gelöst.

Das erfindungsgemäße Kochfeld umfasst eine Bedienvorrichtung mit einer muldenförmigen Aufnahme, welche zumindest bereichsweise eine konkave Oberfläche aufweist. Die Bedienvorrichtung umfasst darüber hinaus ein separates Bedienelement, welches eine zumindest bereichsweise konvexe Unterseite aufweist. Das Bedienelement ist mit der Unterseite in der Aufnahme lösbar positionierbar und zur Einstellung von Betriebsbedingungen des Hausgeräts relativ zur Aufnahme in der Aufnahme frei schaukelnd und drehbar bewegbar. Benachbart zur Aufnahme ist an einer Oberseite zumindest ein optischer Anzeigebereich, vorzugsweise mehrere optische Anzugsbereiche, ausgebildet, durch welchen bzw. durch welche abhängig von einer Betätigung in Form einer Schaukelbewegung und/oder Drehbewegung des Bedienelements in der Aufnahme eine Auswahl einer Funktionsteileinheit des Kochfeldes und/oder eine ausgewählte Funktion des Kochfeldes optisch anzeigbar ist.

Eine derartige Bedienvorrichtung ermöglicht einerseits eine sehr zielgerichtete und exakte Positionierung des Bedienelements, so dass diesbezüglich keine unerwünschten Fehlpositionierungen und daraus resultierende Fehlbedienungen auftreten können. Des Weiteren ist zusätzlich an ganz spezifischen Stellen und ganz spezifischer Ausgestaltung eine Beleuchtungsmöglichkeit geschaffen, wodurch Betriebsbedingungseinstellungen auch bei dieser quasi versenkten Anordnung des Bedienelements und der gegebenen Relativbewegung für einen Nutzer jederzeit einfach und intuitiv nachvollziehbar sind. Auch hier kann somit das Auftreten von Fehleinstellungen vermieden werden bzw. eingestellte Betriebsbedingungen sofort optisch erkannt und nachvollzogen werden.

Im Hinblick auf die frei schaukelnde Bewegung und die Drehbewegung ist somit quasi eine Vielzahl von Freiheitsgraden der Bewegbarkeit des Bedienelements in der muldenförmigen Aufnahme gewährleistet. So können diesbezüglich um die Rotationsachse Taumelbewegungen oder dergleichen durchgeführt werden.

Es ist vorgesehen, dass die Anzeigebereiche mit den zur Beleuchtung der Anzeigebereiche vorgesehenen Lichtquellen in ein Trägerteil, in dem die Aufnahme ausgebildet ist, integriert ausgebildet sind. Besondere mechanisch stabile Anbringung und Schutz vor Hitze und der gleichen ist dadurch gewährleistet.

Vorzugsweise ist vorgesehen, dass Lichtquellen zur Beleuchtung der Anzeigebereiche an einer Oberseite benachbart zu der Aufnahme angeordnet sind, insbesondere versenkt angeordnet sind, und insbesondere bündig mit der Oberseite angeordnet sind. Kompakte Bauform und Schutz vor Beschädigung ist dadurch erreicht.

Vorzugsweise ist vorgesehen, dass benachbart zur Aufnahme an einer Oberseite optische Anzeigebereiche ausgebildet sind, durch welche abhängig von einer Betätigung des Bedienelements in der Aufnahme eine Auswahl einer Funktionsteileeinheit des Hausgeräts anzeigbar ist. Gerade bei einem Kochfeld kann durch eine derartige Betätigungsmöglichkeit und optische Anzeige die Auswahl einer Kochzone aus mehreren Kochzonen einem Nutzer eindeutig und leicht nachvollziehbar angezeigt werden.

Es kann vorgesehen sein, dass ein optischer Anzeigebereich direkt an das Trägerteil, insbesondere im Bereich der Oberseite integriert ausgebildet ist. Vorzugsweise ist ein derartiger optischer Anzeigebereich an der Oberseite des insbesondere ausgebildeten Rings zwischen dem oberen Rand der Aufnahme und dem an die Öffnung der Kochfeldplatte anschließenden Rand ausgebildet.

Vorzugsweise ist vorgesehen, dass die optischen Anzeigebereiche an einer Oberseite benachbart zu der Aufnahme angeordnet sind, insbesondere versenkt angeordnet sind, insbesondere bündig mit dieser Oberseite angeordnet sind. Auch hier können somit die optischen Anzeigebereiche sehr kompakt und versenkt angeordnet werden und sind darüber hinaus geschützt vor Verschleiß oder Beschädigung positioniert. Nicht zuletzt kann durch diese Anordnung auch eine ganz spezifische Nähe zur Bedienung mit dem Bedienelement erzielt werden, so dass für einen Nutzer die Wahrnehmbarkeit der Einstellung und die zugehörige optische Anzeige sehr intuitiv erfolgt.

Vorzugsweise entspricht die Anzahl der Anzeigebereiche zumindest der Anzahl der Funktionsteileinheiten des Hausgeräts. Vorzugsweise sind darüber hinaus noch weitere optische Anzeigebereiche ausgebildet. Insbesondere sind die Anzeigebereiche in einem Ring bzw. in einer Ringzone um die runde Aufnahme herum angeordnet.

Vorzugsweise ist vorgesehen, dass im Bereich der konkaven Oberfläche der Aufnahme ist zumindest eine Lichtaustrittsstelle ausgebildet, über welche Licht in zumindest einen in der konvexen Unterseite des Bedienelements ausgebildeten Lichteintrittsbereich einkoppelbar ist. Eine derartige Bedienvorrichtung ermöglicht einerseits eine sehr zielgerichtete und exakte Positionierung des Bedienelements, so dass diesbezüglich keine unerwünschten Fehlpositionierungen und daraus resultierende Fehlbedienungen auftreten können. Des Weiteren ist zusätzlich an ganz spezifischen Stellen und ganz spezifischer Ausgestaltung eine Beleuchtungsmöglichkeit geschaffen, wodurch Betriebsbedingungseinstellungen auch bei dieser quasi versenkten Anordnung des Bedienelements und der gegebenen Relativbewegung für einen Nutzer jederzeit einfach und intuitiv nachvollziehbar sind. Auch hier kann somit das Auftreten von Fehleinstellungen vermieden werden bzw. eingestellte Betriebsbedingungen sofort optisch erkannt und nachvollzogen werden.

Nicht zuletzt kann jedoch durch eine derartige Ausgestaltung auch vorgesehen sein, dass mit dem in das Bedienelement eingekoppelten Licht lediglich nur ein Beleuchtungseffekt des Bedienelements hergestellt ist.

Vorzugsweise ist vorgesehen, dass der Lichtaustrittsbereich ringförmig um das Minimum der konkaven Oberfläche herum ausgebildet ist. Diese Ausgestaltung ermöglicht in vielfältiger Weise eine Lichteinkopplung in das Bedienelement und gewährleistet dies auch dann, wenn das Bedienelement in unterschiedlichsten Stellungen in der Aufnahme relativ zur Aufnahme positioniert ist.

Vorzugsweise ist vorgesehen, dass an dem Lichteintrittsbereich des Bedienelements ein Lichtleiter angeordnet ist, welcher sich zu einer Mantelseite und oder zu einer Oberseite des Bedienelements erstreckt. Das über die Lichtaustrittsstelle der Aufnahme eingekoppelte Licht ist dann über den Lichtleiter aus der Mantelseite und/oder der Oberseite des Bedienelements, insbesondere vollständig umlaufend an der Mantelseite und/oder der Oberseite, abstrahlbar. Dadurch kann an ganz spezifischen Stellen des Bedienelements eine für den Nutzer besonders gut wahrnehmbare optische Anzeige generiert werden. Indem quasi über die Unterseite das Licht im Inneren des Bedienelements geleitet wird, ist somit einerseits der Lichtleiter geschützt angeordnet unter die Lichtleitung besonders effektiv durchführbar.

Es kann vorgesehen sein, dass der Lichtleiter konusförmig bzw. trichterförmig ausgebildet ist und dann in einen zylinderförmigen bzw. stabförmigen Lichtleiterbereich mündet, der dann an dem Lichteintrittsbereichen des Bedienelements mündet bzw. dort angeordnet ist. Eine derartige Ausgestaltung des Lichtleiters gewährleistet gerade bei ganz spezifischer Formgebung des Bedienelements, beispielsweise einer Diskusform die möglichst kurzstreckige und möglichst verlustarme Lichtleitung zu der Mantelseite und/oder der Oberseite.

Vorzugsweise ist vorgesehen, dass die Breite des Lichtleintrittsbereichs bereits im Bedienelement so groß bemessen ist, dass auch bei maximaler Schaukelauslenkung des Bedienelements in der Aufnahme zur gezielten Betriebsbedingungseinstellung eine Lichteinkopplung von der Lichtaustrittsstelle in den Lichteintrittsbereich durchführbar ist. Diesbezüglich kann der Lichteintrittsbereich und der darin mündende Lichtleiter ebenfalls entsprechend kegelstumpfförmig oder dergleichen ausgestaltet sein.

Vorzugsweise sind an der Unterseite des Bedienelements mehrere Erhebungen ausgebildet. Durch diese ist die Bewegungsführung des Bedienelements in der Aufnahme besonders leichtgängig und dennoch präzise ermöglicht. Es ist quasi in gewissem Maße eine schwimmende bzw. zwischen den Erhebungen auf Luftkissen ausgebildete Bewegungsführung ermöglicht. Dadurch ist das Bedienelement mit seiner Unterseite nur möglichst gering mit der konkaven Oberfläche der muldenartigen Aufnahme kontaktiert, so dass geringe Reibungsverluste entstehen. Und präzise Bewegungsführungen sowie ruckartige Bewegungen können dadurch vermieden werden.

Vorzugsweise ist vorgesehen, dass die Erhebungen als geradlinige Streifen ausgebildet sind, die sich vom Lichteintrittsbereich nach außen erstrecken. Beispielsweise kann diesbezüglich eine quasi sternförmige Anordnung der Streifen vorgesehen sein. Es kann auch vorgesehen sein, dass die Erhebungen als umlaufende Ringe ausgebildet sind.

Es ist vorgesehen, dass die muldenförmige Aufnahme in einem Trägerteil, welches insbesondere aus einem hitzebeständigen Material ausgebildet ist, ausgebildet ist. Gerade dann, wenn die Bedienvorrichtung in Hausgeräten, die in Betrieb auch relativ viel Wärme erzeugen, eingesetzt werden soll, kann dadurch eine unerwünschte Temperaturbeaufschlagung des Bedienelements und weiterer Komponenten vermieden werden.

Das Kochfeld, das als Kochplatte ein Element aus Glaskeramik oder Glas aufweist, ist mit einer entsprechenden Öffnung als Ausnehmung ausgebildet, in welcher dann das Trägerteil angeordnet ist. Beispielsweise kann hier dann diese Öffnung in der Kochfeldplatte rund ausgebildet sein, in welche dann das entsprechend geformte Trägerteil einsetzbar ist.

Vorzugsweise ist vorgesehen, dass dieses Trägerteil so in die Kochfeldplatte eingelassen ist, dass die Oberseite des Trägerteils bündig mit der Oberseite der Kochfeldplatte angeordnet ist. Eine derartig spezifizierte versenkte Anordnung ermöglicht eine minimale Bauhöhe und keine Stufen oder dergleichen am Übergang, so dass auch hier keine Beschädigung oder ein daran Stoßen eines Nutzers auftritt. Vorzugsweise ist vorgesehen, dass das Trägerteil sich auch teilweise an der Unterseite der Kochfeldplatte erstreckt, wodurch eine besonders hervorzuhebende mechanische Anbringung und Befestigung ermöglicht werden kann. Vorzugsweise ist auch vorgesehen, dass das Trägerteil eine runde muldenartige Aufnahme aufweist, wobei zwischen dem oberen Rand der Mulde und dem an die Öffnung in der Kochfeldplatte angrenzenden Rand des Trägerteils quasi eine Ringzone ausgebildet ist. Vorzugsweise sind in diesem Ring optische Anzeigebereiche der Bedienvorrichtung ausgebildet.

Insbesondere ist das Bedienelement diskusförmig gestaltet.

In vorteilhafterweise ist vorgesehen, dass zumindest eine Lichtquelle der Bedienvorrichtung in dem Trägerteil angeordnet ist und zur Lichteinkopplung in den Lichtleiter des Trägerteils angeordnet ist. Die Lichtquelle kann beispielsweise eine Leuchtdiode sein.

In vorteilhafterweise ist vorgesehen, dass das reversibel anbringbare und abhnehmbare Bedienelement durch Magnetkraft in der muldenförmigen Aufnahme gehalten ist. Vorzugsweise ist dazu zumindest ein Haltemagnet im Bedienelement und ein Haltemagnet in der Aufnahme oder dem Trägerteil angeordnet.

Besonders hervorzuheben ist es, dass zumindest ein Magnet derart angeordnet ist, dass ein von der unausgelenkten Grundstellung durch eine Schaukelbewegung herausbewegtes Bedienelement nach loslassen automatisch durch die Magnetkraft des Magneten wieder in die Grundstellung zurückführbar ist. Der Magnet kann diesbezüglich ein einziges Element in der Aufnahme sein und mit einer Oberfläche ausgestaltet sein, welche ebenfalls konkav an die Oberfläche der Aufnahme angepasst ist. Entsprechend kann ein Magnet in dem Bedienelement angeordnet sein, der eine zumindest bereichsweise konvexe Oberseite aufweist.

Insbesondere ist vorgesehen, dass die Bedienvorrichtung nur ein einziges Bedienelement in Form der vorzugsweise diskusförmigen Ausgestaltung aufweist, welches zur Einstellung aller Betriebsbedingungen des Kochfeldes ausgebildet ist.

Unter Betriebsbedingungen des Kochfeldes wird sowohl die Auswahl von Funktionsteileinheiten des Kochfeldes, wie beispielsweise Kochzonen, als auch die Einstellung von Betriebsparametern des Kochfeldes oder einer Funktionsteileinheit, wie beispielsweise die Temperatur oder die Zubereitungszeit, verstanden. Ebenso wird unter einer Betriebsbedingung auch das grundsätzliche Ein- und Ausschalten des Kochfeldes verstanden. Insbesondere wird damit auch jedoch das Steuern einer sich insbesondere über dem Kochfeld befindlichen Dunstabzugshaube verstanden.

Betriebsbedingungseinstellungen umfassen somit insbesondere auch derartige Vorgänge, die zubereitungsunterstützend an anderen Hausgeräten für ein Hausgerät, für welches die Bedienvorrichtung primär zum Steuern vorgesehen ist, durchführbar sind.

Die Bedienvorrichtung ist in vorteilhafterweise insbesondere in der muldenartigen Aufnahme ringartig unterbrochen, in welcher ein für Licht transparenter Bereich, insbesondere ein Lichtleiter eingesetzt ist. Unmittelbar hinter diesen Lichtaustrittsbereich können ein oder mehrere Lichtquellen angeordnet sein. Diese Lichtquellen können jedoch auch an anderer Stelle in dem Trägerteil integriert angeordnet sein, und das Licht wird dann zu diesem Lichtaustrittsbereich in der muldenförmigen Aufnahme geleitet. Ebenso kann vorgesehen sein, dass eine oder mehrere Lichtquellen auch außerhalb des Trägerteils positioniert sind.

Wie bereits oben erwähnt, ist die magnetische Haltekraft so bemessen, dass das Bedienelement einerseits in seinem unbetätigten Grundzustand darin unterstützend gehalten wird, andererseits bei Greifen durch einen Nutzer jedoch einfach und sehr flüssig ohne ruckartige Bewegungen in der Aufnahme nach außen geschaukelt und/oder gedreht werden kann.

Insbesondere ist vorgesehen, dass der Lichteintrittsbereich in der konvexen Unterseite des Bedienelements ebenfalls ringartig ausgebildet ist. Besonders bevorzugt ist vorgesehen, dass in der unausgelenkten Grundstellung des Bedienelements in der muldenartigen Aufnahme die beiden ringförmigen lichtleitenden Abschnitte in der Aufnahme und dem Bedienelement zumindest bereichsweise über eine Ringzone überlappend angeordnet sind.

Vorzugsweise ist vorgesehen, wenn das Hausgerät ein Kochfeld ist, dass durch Drücken am Rand des Bedienelements und somit Erzeugen einer Schaukelbewegung in eine gewisse Richtung die in diese Richtung auswählbare Kochzone ausgewählt werden kann. Insbesondere als optische Anzeige der erfolgten Detektion der Kochzone leuchtet am Rand der zugeordnete optische Anzeigebereich auf. Während des Drückvorgangs und somit der schaukelnden Auslenkung ist vorgesehen, dass die Lichtübertragung vom Lichtaustrittsbereich der Aufnahme in den Lichteintrittsbereich des Bedienelements nicht unterbrochen ist, was durch die Ausmaßdimensionierung insbesondere des Lichteintrittsbereichs in dem Bedienelement vorgebbar ist.

Gerade dann, wenn in der muldenförmigen Aufnahme zumindest ein ringförmiger Lichtaustrittsbereich ausgebildet ist und in der konvexen Unterseite des Bedienelements zumindest ein ringförmiger Lichteintrittsbereich ausgebildet ist, dann können die Erhebungen der Unterseite ebenfalls als umlaufende Ringe ausgebildet sein. Ebenso können dann auch Ringabschnitte als Erhebungen vorgesehen sein.

Vorzugsweise ist vorgesehen, dass an den Lichteintrittsbereich ein Lichtleiter angeordnet ist, welcher sich zu einer Mantelseite und/oder zu einer Oberseite des Bedienelements erstreckt, und das eingekoppelte Licht über den Lichtleiter aus der Mantelseite und/oder der Oberseite des Bedienelements, insbesondere vollständig umlaufend an der Mantelseite und/oder der Oberseite abstrahlbar ist.

Vorzugsweise ist lediglich ein einziger Lichteintrittsbereich ausgebildet. Vorzugsweise ist dieser Lichteintrittsbereich zentral mittig in der Unterseite ausgebildet. Gerade hier kann in Wechselwirkung mit einem einzigen zentral und mittig ausgebildeten Lichtaustrittsbereich in der muldenförmigen Aufnahme, insbesondere am Minimum der muldenförmigen Aufnahme, eine besonders lichtstarke und mit wenigen Lichtverlusten versehene Lichteinkopplung und Übertragung in das Bedienelement erfolgen. Auch bei einem Drehen des Bedienelements in der Aufnahme kann somit die vollständige Lichteinkopplung stets gewährleistet werden. Selbst dann, wenn das Bedienelement zusätzlich oder anstatt einer Drehbewegung durch eine Schaukelbewegung aus der Grundstellung heraus bewegt wird, kann bei einer derartigen Lichtübertragungsstruktur ein möglichst großer Lichtanteil in das Bedienelement eingekoppelt und an den entsprechenden Stellen zur optischen Anzeige mit abgestrahlt werden.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines erfindungsgemäßen Kochfelds mit einem Ausführungsbeispiel einer erfindungsgemäßen Bedienvorrichtung;
- Fig. 2: eine Schnittdarstellung durch ein erstes Ausführungsbeispiel von Teilkomponenten einer erfindungsgemäßen Bedienvorrichtung;
- Fig. 3: eine weitere Schnittdarstellung der Ausführung gemäß Fig. 2, mit einem in einer Grundstellung eingebrachten Bedienelement;
- Fig. 4: eine Schnittdarstellung analog zu Fig. 3, wobei jedoch hier das Bedienelement aus der in Fig. 3 gezeigten Grundstellung durch eine Schaukelbewegung ausgelenkt ist;
- Fig. 5: eine Ansicht von unten auf das Ausführungsbeispiel des Bedienelements gemäß Fig. 3 und 4;
- Fig. 6: eine weitere Schnittdarstellung durch ein weiteres Ausführungsbeispiel einer Bedienvorrichtung ohne ein eingebrachtes Bedienelement;
- Fig. 7: eine Schnittdarstellung der Bedienvorrichtung gemäß Fig. 6 mit einem in einer Grundstellung eingebrachten Bedienelement;
- Fig. 8: eine Schnittdarstellung der Bedieneinrichtung gemäß Fig. 6 mit einem aus der in Fig. 7 gezeigten Grundstellung ausgelenkten Bedienelement;
- Fig. 9: eine Ansicht von unten auf das Ausführungsbeispiel des Bedienelements gemäß Fig. 7 und 8;
- Fig. 10: eine Draufsicht auf die Ausgestaltungen gemäß Fig. 3 und 7; und
- Fig. 11: eine weitere Schnittdarstellung eines weiteren Ausführungsbeispiels einer Bedienvorrichtung mit einem aus einer Grundstellung ausgelenkten Bedienelement; und

In den Figuren werden gleiche oder funktionsgleiche Elemente mit den gleichen Bezugszeichen versehen.

In Fig. 1 ist in einer vereinfachten perspektivischen Darstellung ein Kochfeld 1 gezeigt, welches eine Kochfeldplatte 2, die beispielsweise aus Glas oder Glaskeramik ausgebildet ist, aufweist. Auf einer Oberseite 3 der Kochfeldplatte 2 sind beispielhaft vier Kochzonen 4, 5, 6 und 7 eingezeichnet. Auf diesen können Zubereitungsgefäße wie Töpfe oder Pfannen oder dergleichen aufgestellt werden und das darin befindliche Gargut zubereitet werden. Die vier Kochzonen 4, 5, 6 und 7 sind durch unter der Kochfeldplatte 2 angeordnete Heizeinheiten, wie beispielsweise Strahlungsheizkörper oder Induktoren, heizbar. Das Kochfeld 1 umfasst darüber hinaus eine Bedienvorrichtung 8. Die Bedienvorrichtung 8 im Ausführungsbeispiel in der Kochfeldplatte 2 zumindest mit Teilkomponenten angeordnet. Es kann auch vorgesehen sein, dass die Bedienvorrichtung 8 benachbart zu der Kochfeldplatte 2 in einer Aussparung in einer Arbeitsplatte in einer Küchenzeile, in der auch die Kochfeldplatte 2 in einer weiteren Aussparung angeordnet ist, positioniert ist.

In Fig. 2 ist in einer ersten Schnittdarstellung ein erstes Ausführungsbeispiel von Teilkomponenten einer Bedienvorrichtung 8 gezeigt. Wie zu erkennen ist, ist dazu in der Kochfeldplatte 2 eine durchgängige Öffnung 9 ausgebildet. In dieser erstreckt sich bereichsweise ein separates Trägerteil 10, welches aus einem hitzebeständigen Material ausgebildet ist. Wie zu erkennen ist, ist das Trägerteil 10 mit seiner Oberseite 11 bündig mit der Oberseite 3 angeordnet. Darüber hinaus erstreckt sich das Trägerteil 10 unter eine Unterseite 12 der Kochfeldplatte 2. Das Trägerteil 10 kann beispielsweise in die Öffnung 9 eingeklebt bzw. mit der Unterseite 12 verklebt sein.

Das Trägerteil 10 weist eine muldenförmige Aufnahme 13 auf, welche eine konkav ausgebildete Oberfläche 14 aufweist, in dieser muldenförmigen Aufnahme 13 ist zu einem oberen Rand 15 hin nach unten hin versetzt ein Lichtaustrittsbereich 16 ausgebildet. Dieser ist in dem Ausführungsbeispiel als vollständiger Ring umlaufend ausgebildet. In dem Ausführungsbeispiel ist im Trägerteil 10 integriert direkt hinter diesem Lichtaustrittsbereich 16, der einen Lichtleiter bzw. einen lichtleitendes und lichtdurchlässiges Material ist, ein oder mehrere Lichtquellen 17 und 18 angeordnet. Diese Lichtquellen 17 und 18 können beispielsweise Leuchtdioden sein. Sie sind im Ausführungsbeispiel vollständig in dem Trägerteil 10 angeordnet. Darüber hinaus ist zu erkennen, dass in einer Unterseite 19 des Trägerteils 10 ein zentral angeordneter Haltemagnet 20 angeordnet ist. Mittels diesem Haltemagneten 20 wird ein in der muldenförmigen Aufnahme 13 eingebrachtes diskusförmiges Bedienelement durch Magnetkraft gehalten.

Des Weiteren ist zu erkennen, dass ebenfalls in das Trägerteil 10 integriert und mit der Oberseite bündig angeordnet benachbart zu der oberen Begrenzung bzw. dem oberen Rand 15 mehrere optische Anzeigebereiche 21 und 22 angeordnet sind. Sie sind in diesem Zusammenhang in einer Ringzone 23, die um die Aufnahme 13 herum ausgebildet ist, angeordnet. Diese Ringzone 23 erstreckt sich somit zwischen dem oberen Rand 15 und dem an die Begrenzungswand der Öffnung 9 in der Kochfeldplatte 2 anschließenden Rand des Trägerteils 10.

Jedem optischen Anzeigebereich 21, 22 ist eine Lichtquelle 21a und 22a zur Beleuchtung des Anzeigebereichs 21 und 22 zugeordnet. Diese Lichtquellen 21a und 22a sind in dem Trägerteil 10 integriert und direkt den Anzeigebereichen 21 und 22 angeordnet. Gemäß einem Ausführungsbeispiel, das nicht Teil der Erfindung ist, sind die Lichtquellen 21a und 22a an der Unterseite 19 und somit außerhalb des Trägerteils 10 angeordnet. Vorzugsweise sind sie dann in vertikaler Richtung jeweils unter einem Anzeigebereich 21 und 22 angeordnet. Das Material des Trägerteils 10 ist dann zwischen einer Lichtquelle 21a und 22a und einem Anzeigebereich 21 und 22. Ebenso können Ausführungen vorgesehen sein, die nicht Teil der Erfindung sind, bei denen kein derartiges Trägerteil 10 vorhanden ist und die Anzeigebereiche 21 und 22 direkt in der Kochfeldplatte 2 angeordnet sind. Die zur Beleuchtung der Anzeigebereiche 21 und 22 vorgesehene Lichtquellen 21a und 22a können dann in der Kochfeldplatte 2 integriert sein oder an einer Unterseite 12 angeordnet sein, wobei diese Anordnungen der Lichtquellen 21a und 22a analog zu den Ausgestaltungen ist, wie sie oben bei den Ausführungen mit dem Trägerteil 10 erläutert wurden.

In Fig. 3 ist eine Schnittdarstellung der Ausführung in Fig. 2 gezeigt, wobei in diesem Zusammenhang ein diskusförmiges Bedienelement 24 in der muldenförmigen Aufnahme 13 angeordnet ist. Es ist dabei zu erkennen, dass das Bedienelement 24 eine konvexe Unterseite 25 aufweist, welche an die konkave Krümmung der Oberfläche 14 angepasst ist. In Fig. 3 ist das Bedienelement 24 in seiner unausgelenkten Grundstellung gezeigt.

Die Aufnahme 13 ist bei einer Draufsicht betrachtet mit ihrem Rand 15 rund ausgebildet, so dass die Bewegungsmöglichkeit des Bedienelements 24 in der Aufnahme 13 zur Einstellung von Betriebsbedingungen des Kochfelds 1 in vielfältiger und variabler Weise möglich ist. In diesem Zusammenhang können Schaukelbewegungen entlang der durch die konkave Oberfläche 14 vorgegebenen Bahn durchgeführt werden, darüber hinaus kann auch eine Drehung um die Rotationsachse A des Bedienelements 24 ausgeführt werden.

Im Ausführungsbeispiel ist vorgesehen, dass in dem Bedienelement 24 ein trichterförmig ausgebildeter Lichtleiter 26 integriert ist. Dieser mündet an einen Lichteintrittsbereich 27 an der Unterseite 25 des Bedienelements 24. Das von den Lichtquellen 17 und 18 erzeugte Licht wird dann über Lichtaustrittsbereiche 16 in den Lichteintrittsbereich 17 und den Lichtleiter 26 eingekoppelt. Wie aus der Darstellung in Fig. 3 zu erkennen ist, wird das Licht an einer Mantelseite 28 und/oder an einer Oberseite 29 des Bedienelements 24 abgestrahlt. Durch die trichterförmige vollständig umlaufende Ausgestaltung des Lichtleiters 26 wird somit auch ein ringförmiger Lichtkegel nach oben und/oder zur Seite des Bedienelements 24 abgestrahlt. Insbesondere der Lichteintrittsbereich 27 ist im Hinblick auf seine Ausmaße so bemessen, dass die Lichteinkopplung im Bedienelement 24 nicht nur in der Grundstellung des Bedienelements 24 in der Aufnahme 13 der Darstellung gemäß Fig. 3 erfolgen kann, sondern auch in einer von der Grundstellung durch eine Schaukelbewegung ausgelenkten Betätigungsstellung, wie es in Fig. 4 gezeigt ist, ermöglicht ist. So kann gemäß der Darstellung in Fig. 4 vorgesehen sein, dass durch Drücken auf einen Rand gemäß der Pfeildarstellung P1 das Bedienelement 24 dort nach unten gedrückt wird und auf der anderen Seite nach außen schaukelt. Abhängig von einer bestimmten Bewegungsbetätigung wird darin erkannt, dass die dieser Auslenkung zugeordnete Kochzone, beispielsweise die Kochzone 7 ausgewählt wird. Dazu wird dann der zugeordnete optische Anzeigebereich 21 aktiviert und die Auswahl wird entsprechend optisch angezeigt. Zusätzlich kann weiterhin die entsprechende Beleuchtung des Bedienelements 24 erfolgen und eine entsprechende Abstrahlung an der Mantelseite 18 und/oder der Oberseite 29 mittels des Lichtleiters 26 erfolgen. Eine weitere Einstellungsmöglichkeit kann dann entweder in der Position gemäß Fig. 4 oder jedoch auch in der zurückbewegten Grundstellung gemäß Fig. 3 dahingehend erfolgen, dass ein Betriebsparameter der ausgewählten Kochzone 4 bis 7 eingestellt wird. Dies kann beispielsweise durch Drehen um die Achse A erfolgen.

In Fig. 5 ist eine Ansicht auf die Unterseite 25 des diskusförmigen Bedienelements 24 gezeigt. Es ist in diesem Zusammenhang der vollständig umlaufende Lichteintrittsbereich 27 zu erkennen. Darüber hinaus ist im Ausführungsbeispiel noch eine sich von der Unterseite 25 erhebende Erhebung 30 als ringförmig umlaufend ausgebildet. Durch diese Ausgestaltung wird der direkte Kontakt des Bedienelements 24 mit der konkaven Oberfläche 14 hergestellt, so dass quasi nur ein Aufliegen dieses schmalen Steges bzw. der Erhebung 30 auf der Oberfläche 14 gegeben ist. Dadurch wird eine zu große Reibung des Bedienelements 24 auf der Oberfläche 14 vermieden und eine besonders leichtgängige und dennoch präzise Schaukelbewegung und generell durchgeführte Bewegung des Bedienelements 24 kann gewährleistet werden.

In Fig. 6 ist in einer Schnittdarstellung ein weiteres Ausführungsbeispiel einer Bedienvorrichtung 8 gezeigt. Hier ist vorgesehen, dass in dem Trägerteil 10 eine muldenförmige Aufnahme mit einer konkaven Oberfläche 14 ausgebildet ist. Hier ist an einem Minimum 31 der konkaven Oberfläche 14 ein zentral und mittig angeordneter Lichtaustrittsbereich 16 angeordnet. Dieser kann beispielsweise ein Lichtleiter oder ein sonstiger lichtdurchlässiger Werkstoff oder Materialeinsatz sein. An einer Unterseite 19 des Trägerteils 10 unter dem Lichtaustrittsbereich 16 ist eine Lichtquelle 32 angeordnet. Benachbart zu dieser Lichtquelle 32 ist ein zentral positionierter Haltemagnet angeordnet, mit dem ein in die muldenförmige Aufnahme 13 eingesetztes Bedienelement 24 (Fig. 7) in einer Grundstellung gehalten ist und bei einer aus der Grundstellung ausgelenkten Position, die dann in ein Loslassen des Bedienelements 24 von einem Nutzer mündet, automatisch wieder in die Grundstellung zurück geführt wird.

In einer Ringzone 23, die sich an einer Oberseite 11 des Trägerteils 10 bildet und sich zwischen den oberen Rand 15 der Aufnahme 13 und dem gegenüberliegenden Rand des Trägerteils 10, welches an die Begrenzungswand der Öffnung 9 der Kochfeldplatte 2 mündet, erstreckt, sind in das Trägerteil 10 integriert optische Anzeigebereiche 21 und 22 ausgebildet. Lediglich im Schnitt sind nun diese beiden optischen Anzeigebereiche 21 und 22 zu erkennen. Es kann auch eine höhere Anzahl von optischen Anzeigebereichen in dieser Ringzone 23 um die Aufnahme 13 ausgebildet sein.

Ebenso können anstatt der in Fig. 6 gezeigten integralen Anordnung der optischen Anzeigebereiche 21 und 22 weitere Ausführungen die nicht Teil der Erfindung sind dahingehend vorgesehen sein, dass diese optischen Anzeigebereiche 21 und 22 an der Unterseite 19 angeordnet sind. Vorzugsweise sind diese dann in vertikaler Richtung (y-Richtung) und somit in axialer Richtung direkt unter dieser Ringzone 23 an der Unterseite 19 positioniert.

In Fig. 7 ist in einer schematischen Schnittdarstellung die Bedienvorrichtung 8 gemäß Fig. 6 gezeigt, wobei darüber hinaus das Bedienelement 24, welches diskusförmig ausgebildet ist, in einer Grundstellung in der muldenförmigen Aufnahme 13 angeordnet ist. Es ist zu erkennen, dass eine Unterseite 25 des Bedienelements konvex gekrümmt ist und an die Formgebung der konkaven Oberfläche 14 angepasst ist. Integral in dem Bedienelement 24 ist ein Lichtleiter ausgebildet, welcher einen sich axial erstreckenden Abschnitt 33 aufweist, der zentral mittig positioniert ist. Dieser mündet in einen Lichteintrittsbereich 27, in dem das von der Lichtquelle 32 über den Lichtaustrittsbereich 16 emittierte Licht in das Bedienelement 24 einkoppelbar ist. Der Lichtleiter 26 weist darüber hinaus noch einen von dem axialen Teilbereich bzw. Abschnitt 33 schräg nach außen zu einer Mantelfläche 28 und/oder einer Oberseite 29 des Bedienelements 24 mündenden weiteren Teilabschnitt 34.

In Fig. 8 ist in einer weiteren Schnittdarstellung ein durch eine Schaukelbewegung von der Grundstellung gemäß der Darstellung in Fig. 7 ausgelenktes Bedienelement 24 in der Aufnahme 13 gezeigt. Hier ist durch Drücken auf einen Seitenrand des Bedienelements 24 gemäß der Pfeildarstellung P1 diese Auslenkung erzeugt, wobei mittels Sensorik und einer Steuereinheit diese Betätigung erkannt und die damit gewünschte Funktionseinstellung erfolgt ist. Im Ausführungsbeispiel ist diesbezüglich vorgesehen, dass mit der entsprechenden Schaukelbewegung ganz gezielt eine Kochzone, beispielsweise die Kochzone 7 ausgewählt wird. Im Hinblick auf diese Erkennung der gewünschten Funktionsauswahl ist dann der optische Anzeigebereich 21 aktiviert und leuchtet.

Wird das Bedienelement 24 in dieser Position von dem Nutzer losgelassen, so wird es durch den Magneten 20 und einem der Übersichtlichkeit dienend nicht gezeigten und in dem Bedienelement 24 angeordnet weiteren Magneten aufgrund der magnetischen Wechselwirkung automatisch in die in Fig. 7 gezeigte Grundstellung zurückgeführt.

Ist gemäß der Darstellung in Fig. 8 eine Kochzone ausgewählt, so kann dann entweder in dieser Stellung des Bedienelements 24 oder dann in der rückgeführten Grundstellung gemäß Fig. 7 ein Betriebsparameter dieser Kochzone eingestellt werden.

An der Unterseite 25 sind gemäß der Ansicht von unten in Fig. 9 eine Mehrzahl von Erhebungen 30, die sich sternförmig nach außen erstrecken, angeordnet. Mittels dieser Erhebungen 30 ist der direkte mechanische Kontakt zur Oberfläche 14 der Aufnahme 13 hergestellt und somit liegt das Bedienelement 24 lediglich über diese Stege bzw. Erhebungen 30 auf der Oberfläche 14 auf. Dadurch ergeben sich Minimierungen in der Reibung und eine leichtgängigere und nutzerfreundlichere Betätigung, insbesondere Erzeugung von Schaukelbewegungen oder Drehbewegungen, kann erzielt werden.

In Fig. 10 ist in einer schematischen Darstellung eine Draufsicht auf die Bedienvorrichtung 8 gezeigt. Es sind hier eine Mehrzahl von in Umlaufrichtung um die Achse A äquidistant zueinander angeordneten optischen Anzeigebereichen angeordnet, von denen lediglich zwei mit dem Bezugszeichen 21 und 22 versehen sind. Wie zu erkennen ist, sind sie in der genannten Ringzone 23 positioniert.

In Fig. 11 ist in einer weiteren Schnittdarstellung ein weiteres Ausführungsbeispiel gezeigt, bei dem zu erkennen ist, dass in dem Trägerteil 10 diese optischen Anzeigebereiche 21 und 22 und die zu deren Beleuchtung vorgesehenen Lichtquellen integriert sind und im Wesentlichen bündig mit der Oberseite 11 angeordnet sind. Darüber hinaus ist hier vorgesehen, dass der Magnet 20 in das Trägerteil 10 integriert ist. Wie bei dieser Ausführung vorgesehen ist, sind keinerlei Lichteintrittsbereiche und Lichtaustrittsbereiche in dem Trägerteil 10 und dem Bedienelement 24 vorgesehen, so dass hier keinerlei Lichteinkopplung in das Bedienelement 24 über das Trägerteil 10 vorgesehen ist.

Bei Ausführungen die nicht Teil der Erfindung sind kann auch vorgesehen sein, dass kein Trägerteil 10 vorhanden ist und die optischen Anzeigebereiche 21 und 22 in der Kochfeldplatte 2 ausgebildet sind. Ebenso können dann die Lichtquellen 21a und 22a zur Beleuchtung der Bereiche 21 und 22 in die Kochfeldplatte 2 integriert sein.

### Bezugszeichenliste

- 1: Kochfeld
- 2: Kochfeldplatte
- 3: Oberseite
- 4 bis 7: Kochzonen
- 8: Bedienvorrichtung
- 9: Öffnung
- 10: Trägerteil
- 11: Oberseite
- 12: Unterseite
- 13: Aufnahme
- 14: Oberfläche
- 15: Rand
- 16: Lichtaustrittsbereich
- 17, 18: Lichtquellen
- 19: Unterseite
- 20: Haltemagnet
- 21, 22: Anzeigebereiche
- 21a,22a: Lichtquellen
- 23: Ringzone
- 24: Bedienelement
- 25: Unterseite
- 26: Lichtleiter
- 27: Lichteintrittsbereich
- 28: Mantelseite
- 29: Oberseite
- 30: Erhebung
- 31: Minimum
- 32: Lichtquelle
- 33, 34: Teilbereiche des Lichtleiters
- P1: Pfeildarstellung
- A: Achse

## Patentansprüche

1. Kochfeld mit einer Bedienvorrichtung (8), die eine muldenförmige Aufnahme (13) aufweist, welche zumindest bereichsweise eine konkave Oberfläche (14) aufweist, und ein separates Bedienelement (24) umfasst, welches eine zumindest bereichsweise konvexe Unterseite (25) aufweist, und mit dieser in der Aufnahme (13) lösbar positionierbar und zur Einstellung von Betriebsbedingungen des Kochfeldes (1) relativ zur Aufnahme (13) in der Aufnahme (13) frei schaukelnd und drehbar bewegbar ist, **dadurch gekennzeichnet, dass** benachbart zur Aufnahme (13) an einer Oberseite (11) optische Anzeigebereiche (21, 22) ausgebildet sind, durch welche abhängig von einer Betätigung in Form einer Schaukelbewegung und/oder Drehbewegung des Bedienelements (24) in der Aufnahme (13) eine Auswahl einer Funktionsteileinheit (4, 5, 6, 7) des Kochfeldes und/oder eine ausgewählte Funktion des Kochfeldes optisch anzeigbar ist, wobei die Anzeigebereiche (21, 22) mit den zur Beleuchtung der Anzeigebereiche (21, 22) vorgesehenen Lichtquellen (21a, 22a) in einem Trägerteil (10), in dem die Aufnahme (13) ausgebildet ist, integriert ausgebildet sind und das Kochfeld eine Kochplatte (2) aus Glaskeramik oder Glas aufweist, in der eine Öffnung (9) als Ausnehmung ausgebildet ist, in welcher das Trägerteil (10) angeordnet ist.

2. Kochfeld nach Anspruch 1, **dadurch gekennzeichnet, dass** Lichtquellen (21a, 22a) zur Beleuchtung der Anzeigebereiche (21, 22) an einer Oberseite (11) benachbart zu der Aufnahme (13) angeordnet sind, insbesondere versenkt angeordnet sind, und insbesondere bündig mit der Oberseite (11) angeordnet sind.

3. Kochfeld nach einem der vorhergehenden Ansprüche, **dadurch gekennzeichnet, dass** die Anzahl der Anzeigebereiche (21, 22) zumindest der Anzahl der Funktionsteileinheiten (4, 5, 6, 7) entspricht.

4. Kochfeld nach einem der vorhergehenden Ansprüche, **dadurch gekennzeichnet, dass** die Anzeigebereiche (21, 22) in einem Ring (23) um die runde Aufnahme (13) angeordnet sind.

5. Kochfeld nach einem der vorhergehenden Ansprüche, **dadurch gekennzeichnet, dass** das Bedienelement (24) diskusförmig ausgebildet ist.

6. Kochfeld nach einem der vorhergehenden Ansprüche, **dadurch gekennzeichnet, dass** an der Unterseite (25) des Bedienelements (24) mehrere Erhebungen (30) ausgebildet sind, welche als geradlinige Streifen ausgebildet sind, die sich nach außen erstrecken oder als umlaufende Ringe ausgebildet sind.

7. Kochfeld nach einem der vorhergehenden Ansprüche, **dadurch gekennzeichnet, dass** das Trägerteil (10) aus einem hitzebeständigen Material ausgebildet ist.

8. Kochfeld nach einem der vorhergehenden Ansprüche, **dadurch gekennzeichnet, dass** eine Oberseite (11) des Trägerteils (10) bündig mit einer Oberseite (3) der Kochplatte (2) angeordnet ist.

9. Kochfeld nach Anspruch 8, **dadurch gekennzeichnet, dass** der Bereich der Oberseite (11) des Trägerteils (10) zwischen der Aufnahme (13) und der Kochfeldplatte (2) eine Ringform aufweist.

10. Kochfeld nach einem der vorhergehenden Ansprüche, **dadurch gekennzeichnet, dass** das Bedienelement (24) durch Magnetkraft in der Aufnahme (13) gehalten ist.

11. Kochfeld nach Anspruch 10, **dadurch gekennzeichnet, dass** zumindest ein Magnet (20) derart angeordnet ist, dass ein von der unausgelenkten Grundstellung durch eine Schaukelbewegung herausbewegtes Bedienelement (24), nach Loslassen automatisch durch die Magnetkraft wieder in die Grundstellung rückführbar ist.

12. Kochfeld nach einem der vorhergehenden Ansprüche, **dadurch gekennzeichnet, dass** es nur ein einziges Bedienelement (24) zur Einstellung aller Betriebsbedingungen des Kochfeldes aufweist.

## Claims

1. Cooktop having a control device (8), which has a trough-shaped receptacle (13), which has a concave surface (14) at least in sections, and comprises a separate control element (24), which has a convex lower side (25) at least in sections, and with this can be positioned detachably in the receptacle (13) and in order to set operating conditions of the cooktop (1) relative to the receptacle (13) can be moved in a freely rocking and rotatable manner in the receptacle (13), **characterised in that** optical display regions (21, 22) are embodied adjacent to the receptacle (13) on a top side (11), by means of which, as a function of an actuation in the form of a rocking movement and/or rotational movement of the control element (24) in the receptacle (13), a selection of a functional subunit (4, 5, 6, 7) of the cooktop and/or a selected function of the cooktop can be displayed visually, wherein the display regions (21, 22) with the light sources (21a, 22a) provided to illuminate the display regions (21, 22) are embodied integrated in a support part (10), in which the receptacle (13) is embodied, and the cooktop has a hotplate (2) made from glass ceramic or glass, in which an opening (9) is embodied as a cut-out in which the support part (10) is arranged.

2. Cooktop according to claim 1, **characterised in that** the light sources (21a, 22a) for illuminating the display regions (21, 22) are arranged adjacent to the receptacle (13) on a top side (11), in particular arranged countersunk and in particular flush with the top side (11).

3. Cooktop according to one of the preceding claims, **characterised in that** the number of display regions (21, 22) corresponds at least to the number of functional subunits (4, 5, 6, 7).

4. Cooktop according to one of the preceding claims, **characterised in that** the display regions (21, 22) are arranged in a ring (23) around the round receptacle (13).

5. Cooktop according to one of the preceding claims, **characterised in that** the control element (24) is embodied in the shape of a disk.

6. Cooktop according to one of the preceding claims, **characterised in that** several elevations (30) are embodied on the lower side (25) of the control element (24) and are embodied as straight strips which extend outward or are embodied as circumferential rings.

7. Cooktop according to one of the preceding claims, **characterised in that** the support part (10) is embodied from a heat-resistant material.

8. Cooktop according to one of the preceding claims, **characterised in that** a top side (11) of the support part (10) is arranged flush with a top side (3) of the hotplate (2).

9. Cooktop according to claim 8, **characterised in that** the region of the top side (11) of the support part (10) has a ring shape between the receptacle (13) and the hotplate (2).

10. Cooktop according to one of the preceding claims, **characterised in that** the control element (24) is held in the receptacle (13) by means of a magnetic force.

11. Cooktop according to claim 10, **characterised in that** at least one magnet (20) is arranged such that a control element (24), which is pivoted out from the non-deflected basic position by means of a rocking motion, can be automatically brought back into the basic position after release by means of the magnetic force.

12. Cooktop according to one of the preceding claims, **characterised in that** it only has a single control element (24) for setting all operating conditions of the cooktop.

## Revendications

1. Table de cuisson comprenant un dispositif de commande (8), qui comprend un réceptacle (13) en forme de cuvette possédant au moins par zones une surface concave (14), et comprend au moins un élément de commande séparé (24) qui présente une face inférieure (25) convexe au moins par zones, et qui peut être positionné avec celle-ci de façon détachable dans le réceptacle (13) et qui est mobile de façon à pouvoir basculer et tourner librement par rapport au réceptacle (13) dans le réceptacle (13) pour régler les conditions de fonctionnement de la table de cuisson, **caractérisée en ce que** des zones d'affichage optiques (21, 22) sont formées de façon adjacente au réceptacle (13) sur une face supérieure (11), au moyen desquelles, en fonction d'un actionnement sous forme d'un mouvement de bascule et/ou d'un mouvement de rotation de l'élément de commande (24) dans le réceptacle (13), une sélection d'une sous-unité fonctionnelle (4, 5, 6, 7) de la table de cuisson et/ou une fonction sélectionnée de la table de cuisson peuvent être affichées visuellement, dans lequel les zones d'affichage (21, 22) sont formées d'un seul tenant avec les sources de lumière (21a, 21b) prévues pour éclairer les zones d'affichage (21, 22) dans un élément de support (10) dans lequel le réceptacle (13) est formé et la table de cuisson comprend une plaque de cuisson (2) en vitrocéramique ou en verre, dans laquelle une ouverture (9) est formée sous forme d'une cavité dans laquelle l'élément de support (10) est disposé.

2. Table de cuisson selon la revendication 1, **caractérisée en ce que** des sources de lumière (21a, 22a) destinées à éclairer les zones d'affichage (21, 22) sont agencées, notamment encastrées sur une face supérieure (11) adjacente au réceptacle (13), et sont en particulier disposées en affleurement avec la face supérieure (11).

3. Table de cuisson selon l'une des revendications précédentes, **caractérisée en ce que** le nombre de zones d'affichage (21, 22) correspond au moins au nombre de sous-unités fonctionnelles (4, 5, 6, 7).

4. Table de cuisson selon l'une des revendications précédentes, **caractérisée en ce que** les zones d'affichage (21, 22) sont disposées dans un anneau (23) autour du réceptacle rond (13).

5. Table de cuisson selon l'une des revendications précédentes, **caractérisée en ce que** l'élément de commande (24) est réalisé en forme de disque.

6. Table de cuisson selon l'une des revendications précédentes, **caractérisée en ce que** plusieurs élévations (30) sont formées sur la face inférieure (25) de l'élément de commande (24), lesquelles sont constituées sous forme de lamelles rectilignes qui s'étendent vers l'extérieur ou sont constituées sous forme d'anneaux circonférentiels.

7. Table de cuisson selon l'une des revendications précédentes, **caractérisée en ce que** l'élément de support (10) est constitué d'un matériau résistant à la chaleur.

8. Table de cuisson selon l'une des revendications précédentes, **caractérisée en ce qu'**une face supérieure (11) de l'élément de support (10) est disposée en affleurement avec une face supérieure (3) de la plaque de cuisson (2).

9. Table de cuisson selon la revendication 8, **caractérisée en ce que** la région de la face supérieure (11) de l'élément de support (10) entre le réceptacle (13) et la plaque de table de cuisson (2) a une forme annulaire.

10. Table de cuisson selon l'une des revendications précédentes, **caractérisée en ce que** l'élément de commande (24) est maintenu par une force magnétique dans le réceptacle (13).

11. Table de cuisson selon la revendication 10, **caractérisée en ce qu'**au moins un aimant (20) est agencé de telle manière qu'un élément de commande (24) déplacé hors de la position initiale non déviée par un mouvement de bascule peut être ramené automatiquement par la force magnétique à nouveau dans la position initiale après relâchement.

12. Table de cuisson selon l'une des revendications précédentes, **caractérisée en ce qu'**elle ne comprend qu'un seul élément de commande (24) pour régler toutes les conditions de fonctionnement de la table de cuisson.
